# EUROPÄISCHE PATENTANMELDUNG

(11) **EP 1 743 720 A1**
(43) Veröffentlichungstag der Anmeldung: **17.01.2007**
(21) Anmeldenummer: 05015102.6
(22) Anmeldetag: 12.07.2005
(51) Int. Cl.: B21J 9/02, B21J 5/08, B21J 5/02, B21K 1/30

(54) **Verfahren zur Herstellung rotationssymmetrischer Werkstücke mit oder ohne Verzahnungsprofil**

(71) Anmelder: CDP Bharat Forge GmbH, 58256 Ennepetal (DE)
(72) Erfinder: Prussak, Matthias Dipl.-Ing. (FH), 45470 Mülheim an der Ruhr (DE); Bernhardt, Ralf Dr.-Ing., 58256 Ennepetal (DE)
(74) Vertreter: HOFFMANN EITLE

(57) **Zusammenfassung**

In einem Verfahren zur Herstellung im Wesentlichen rotationssymmetrischer Werkstücke durch Umformung eines Ausgangsmaterials (3) mithilfe einer formgebenden Matrize (1) und eines drehbaren Werkzeugs (2), wobei die Matrize (1) eine Bohrung (11) entlang ihrer Mittelachse aufweist, werden die folgenden Schritte durchgeführt: Einführen des Ausgangsmaterials (3) durch die Bohrung (11) der Matrize (1), und Einpressen des Ausgangsmaterials (3) zwischen die Matrize (1) und das sich drehende Werkzeug (2), so dass das Ausgangsmaterial (3) der Kontur der Matrize (1) entsprechend von der Mittelachse nach außen fließt.

## Beschreibung

### Gebiet der Erfindung

Die vorliegende Erfindung betrifft ein Verfahren zur spanlosen Erzeugung von im Wesentlichen rotationssymmetrischen Werkstücken, insbesondere von Werkstücken mit Verzahnungsprofil, sowie ein mit dem Verfahren hergestelltes Werkstück.

### Stand der Technik

Bisherige, aus dem Stand der Technik bekannte Verfahren, welche durch spanlose Umformung rotationssymmetrische Werkstücke wie z.B. Tellerräder erzeugen, sind vor allem durch die benötigten kostenintensiven Werkzeuge gekennzeichnet. So treten bei den Umformprozessen hohe Umformkräfte auf, welche in den Werkzeugen Spannungen mit zum Teil extremen Kerbspannungsspitzen hervorrufen, was sich negativ auf die Lebensdauer der Werkzeuge und daher auf deren Kosten auswirkt.

Als Beispiel eines solchen herkömmlichen Verfahrens ist das Axialgesenkwalzen zu nennen. Hierbei muss das gesamte umzuformende Materialvolumen von Beginn zwischen die Formwerkzeuge platziert werden und muss dementsprechend vorgeformt werden, was den Arbeitsaufwand zusätzlich vergrößert. Auch müssen beim Axialgesenkwalzen der Anstellwinkel des Werkzeugs in einem genau kontrollierten Bereich gehalten sowie weitere Parameter wie Walzgeschwindigkeit beachtet werden, was die Herstellung natürlich weiter verkompliziert.

### Darstellung der Erfindung

Aufgabe der vorliegenden Erfindung ist es daher, ein Verfahren zur Erzeugung im Wesentlichen rotationssymmetrischer Werkstücke, insbesondere mit Verzahnungsprofilen zu entwickeln, welches eine einfachere, und damit schnellere und kostengünstigere Bearbeitung ermöglicht.

Diese Aufgabe wird durch ein Verfahren mit dem Merkmalen des Anspruchs 1 gelöst. Vorteilhafte Ausführungen folgen aus den Unteransprüchen.

Das erfindungsgemäße Verfahren zur Herstellung im Wesentlichen rotationssymmetrischer Werkstücke durch Umformung eines Ausgangsmaterials verwendet eine formgebende Matrize und eine drehbares Werkzeug, wobei die Matrize eine Bohrung entlang ihrer Mittelachse aufweist. Hierbei wird das Ausgangsmaterial durch die Bohrung der Matrize eingeführt und zwischen die Matrize und das sich drehende Werkzeug eingepresst, so dass das Ausgangsmaterial der Kontur der Matrize entsprechend von der Mittelachse nach außen fließt. Das Werkstück wird somit in einem einzigen Arbeitsgang gefertigt. Je nach Anforderungen an die Maßhaltigkeit und Oberflächengüte sind mechanische Nachbearbeitungen oder Kalibrierungen möglich. Durch den Materialfluss in der Matrize und die Rotation des Werkzeugs entstehen hierbei im Vergleich zu herkömmlichen Verfahren nur geringe Umformkräfte, so dass die Anforderungen an die Werkzeuge und somit der Kostenaufwand reduziert werden. Da die Umformung spanlos erfolgt, ist auch der resultierende Faserverlauf des fertigen Werkstücks vorteilhaft und verleiht dem Werkstück bessere mechanische Eigenschaften.

Das Verfahren ist weiter in vorteilhafter Weise dadurch gekennzeichnet, dass das Ausgangsmaterial kontinuierlich und kontrolliert in den Raum zwischen die Matrize und das Werkzeug eingeführt werden kann. Dadurch kann die umzuformende Materialmenge pro Zeiteinheit optimal an die gewählten Umformbedingungen angepasst werden, was zusätzlich die benötigten Umformkräfte in Grenzen hält.

Nach einer vorteilhaften Ausführungsform ist die Matrize feststehend gelagert. Die Umformung wird somit lediglich von der Zufuhrrate des Materials und der Drehgeschwindigkeit des Werkzeugs bestimmt, so dass eine einfache, kosteneffiziente Steuerung des Verfahrens verwendet werden kann.

Die Matrize kann aber bevorzugt auch drehbar um eine Rotationsachse gelagert sein, was neue Möglichkeiten zur Steuerung der Umformung eröffnet, ohne jedoch die Steuerung wesentlich zu verkomplizieren.

Um weiter Steuerungsmöglichkeiten zu erhalten, wird bevorzugt die Drehzahl der Matrize von der Drehzahl des Werkzeugs unabhängig gesteuert; die Matrize kann aber auch mit dem sich drehenden Werkzeug zwangfrei mitlaufen. So kann die zwischen dem Material und dem Werkzeug auftretende Reibung kontrolliert werden, was zu einem außergewöhnlich gleichmäßigen Werkstofffluss mit folglich verbesserten Eigenschaften des Endprodukts führt.

In einer bevorzugten Ausführungsform wird die Drehzahl n des Werkzeugs und/oder der Abstand *a* des Werkzeugs von der Matrize während des Umformens eingestellt. Damit lässt sich die Umformung auch bei bereits laufendem Verfahren den auftretenden Gegebenheiten anpassen.

Für Anwendungen, in denen es erwünscht ist die zwischen dem umzuformenden Werkstück in der Matrize und dem Werkzeug befindliche Reibfläche hoch zu halten, können sich die Mittelachse der Matrize und die Rotationsachse des Werkzeugs in Flucht befinden. Wenn jedoch eine niedrigere Reibung, das heißt geringere Reibfläche gewünscht wird, wie zum Beispiel bei massiven Werkstücken, können entsprechend einer weiteren bevorzugten Ausführungsform die Drehachse des Werkzeugs mit einer Exzentrizität e zur Mittelachse der Matrize versetzt werden. Der Exzentrizitätsbetrag kann bevorzugt dadurch eingestellt werden, dass sich das rotierende Werkzeug oszillierend um die Mittelachse des umzuformenden Werkstückbereichs dreht. Die Exzentrizität wird dabei dem umzuformenden Ausgangsmaterial bzw. den Außenabmessungen des zu fertigenden Werkstücks angepasst. Die Oszillation wird zum Beispiel durch eine radiale Zustellbewegung des Werkzeugs erzielt. Die Verminderung der Reibfläche hat zudem den Vorteil, dass aufgrund des nur partiellen Kontakts weniger Kraft und damit Energie zur Umformung benötigt wird.

Um eine optimale Formfüllung der Matrize zu erreichen, weist in einer bevorzugten Ausführungsform die Matrize eine, vorzugsweise profilierte, Berandung auf. Das erfindungsgemäße Verfahren ist daher insbesondere für die spanfreie Herstellung von Werkstücken mit Verzahnungsprofilen vorteilhaft. Durch den gleichmäßigen Materialfluss und die Formfüllung in der Matrize während der Umformung wird daher eine genaue stirnseitige Profilierung des Werkstücks, z.B. eine Stirnverzahnung, ermöglicht.

Bevorzugt wird das Ausgangsmaterial beim Schritt des Einführens oder des Einpressens erwärmt. Dadurch verbessern sich die Fließeigenschaften des Materials, wodurch Umformungskräfte weiter reduziert werden.

Mit dem erfindungsgemäßen Verfahren lassen sich nicht nur massive, sondern auch hohle Ausgangsmaterialien umformen. Das heißt, dass bevorzugt das Ausgangsmaterial massiv oder rohrförmig durch die Bohrung def Matrize und in den Zwischenraum zwischen Matrize und Werkzeug eingeführt wird. Bei Rohrmaterial ist damit auch eine Umkehr der Fließrichtung in der Matrize möglich.

Vorteilhafterweise weist das Werkzeug eine symmetrische oder asymmetrische Werkzeugkontur auf. Während die eine Seite des fertigen Werkstücks durch die Form oder Kontur der Matrize bestimmt wird, ist durch den Einsatz eine Werkzeugs mit symmetrischer oder asymmetrischer Kontur die Möglichkeit gegeben, die Form der anderen Seite vielfältig zu beeinflussen.

Ein mit dem erfindungsgemäßen, spanlosen Verfahren hergestelltes Werkstück ist demnach durch einen zur angeformten Oberflächenkontur im Wesentlichen parallelen, durchgängigen und nicht unterbrochenen Faserverlauf gekennzeichnet. Ein solcher Faserverlauf erhöht die Materialbelastbarkeit, Lebensdauer und Fehlerfreiheit und somit insgesamt die Qualität des Werkstücks. Zudem wird das fertige Werkstück in einer wesentlich kürzeren Zeit hergestellt, was sich positiv auf das Kosten-Nutzen-Verhältnis auswirkt.

### Kurze Beschreibung der Zeichnungen

Im folgenden wird die Erfindung anhand eines Ausführungsbeispiels gemäß Figur 1 beschrieben.

Figur 1 zeigt eine schematische perspektivische Ansicht einer im erfindungsgemäßen Verfahren eingesetzten Matrize und eines Werkzeugs, wobei der Materialfluss angedeutet ist.

### Wege zur Ausführung der Erfindung

In Fig. 1 ist ein schematischer Werkzeugaufbau dargestellt, der eine Matrize 1 und ein darüber angeordnetes Werkzeug 2 zeigt. Die Matrize weist eine Bohrung 11 durch ihre Mittelachse und eine Kontur in Form einer Verzahnungs-Profilierung 12, sowie eine Berandung 13 an der zum Werkzeug hingewandten Seite auf. Das Werkzeug wird mit einer Drehzahl *n* gedreht und der Abstand *a* zwischen Werkzeug und Matrize kann durch eine Zustellbewegung eingestellt werden. Das Ausgangsmaterial 3 wird mittels eines Stempels (nicht gezeigt) kontinuierlich mit einer Zuführgeschwindigkeit in die Bohrung 11 eingeführt (Pfeil S), von wo es in den Zwischenraum zwischen der Kontur 12 der Matrize und dem Werkzeug 2 eingepresst wird. Durch das Einpressen und die Rotation des auf das Material wirkenden Werkzeugs fließt das Material radial der Kontur der Matrize entlang nach außen, bis es aufgrund der Berandung 13 schließlich Material die Form der Matrize ausfüllt und das fertige Werkstück erzeugt. Hierbei wird auch der Abstand *a* der Materialmenge in der Matrize angepasst. Die Materialzufuhr wird so gesteuert, dass nur soviel Material eingepresst wird wie zur Umformung unter den gegebenen Bedingungen notwendig ist.

Das in den folgenden Patentansprüchen offenbarte Verfahren ermöglicht es, durch spanloses Umformen rotationssymmetrische Werkstücke, mit oder ohne Verzahnungsprofil aus massivem oder rohrförmigem Ausgangsmaterial herzustellen. Der Fachmann wird zweifelsfrei weitere vorteilhafte Ausführungsformen anhand des hier dargestellten Beispiels erkennen können, die ebenso im Umfang dieser Erfindung liegen.

## Patentansprüche

1. Verfahren zur Herstellung im Wesentlichen rotationssymmetrischer Werkstücke durch Umformung eines Ausgangsmaterials (3) mithilfe einer formgebenden Matrize (1) und eines drehbaren Werkzeugs (2), wobei die Matrize eine Bohrung (11) entlang ihrer Mittelachse aufweist, die folgenden Schritte umfassend:
- Einführen des Ausgangsmaterials durch die Bohrung der Matrize
- Einpressen des Ausgangsmaterials zwischen die Matrize und das sich drehende Werkzeug, so dass das Ausgangsmaterial der Kontur (12) der Matrize entsprechend von der Mittelachse nach außen fließt.

2. Verfahren nach Anspruch 1, wobei das Ausgangsmaterial kontinuierlich und kontrolliert eingeführt wird.

3. Verfahren nach Anspruch 1 oder 2, wobei die Matrize feststehend gelagert ist.

4. Verfahren nach Anspruch 1 oder 2, wobei die Matrize drehbar um eine Rotationsachse gelagert ist.

5. Verfahren nach Anspruch 4, wobei die Drehzahl der Matrize von der Drehzahl des Werkzeugs unabhängig gesteuert wird.

6. Verfahren nach Anspruch 4, wobei die Matrize mit dem sich drehenden Werkzeug zwangfrei mitläuft.

7. Verfahren nach einem der vorhergehenden Ansprüche, wobei die Drehzahl *n* des Werkzeugs und/oder der Abstand *a* des Werkzeugs von der Matrize während des Umformens eingestellt wird.

8. Verfahren nach einem der vorhergehenden Ansprüche, wobei die Drehachse des Werkzeugs mit einer Exzentrizität *e* zur Mittelachse der Matrize versetzt sein kann.

9. Verfahren nach Anspruch 8, wobei der Exzentrizitätsbetrag **dadurch** eingestellt wird, dass das rotierende Werkzeug oszillierend um die Mittelachse der Matrize gedreht wird.

10. Verfahren nach einem der vorhergehenden Ansprüche, wobei die Matrize eine vorzugsweise profilierte Berandung (13) aufweist.

11. Verfahren nach einem der vorhergehenden Ansprüche, wobei das Ausgangsmaterial beim Schritt des Einführens oder des Einpressens erwärmt wird.

12. Verfahren nach einem der vorhergehenden Ansprüche, wobei das Ausgangsmaterial massiv oder rohrförmig eingeführt wird.

13. Verfahren nach einem der vorhergehenden Ansprüche, wobei das Werkzeug eine symmetrische oder asymmetrische Werkzeugkontur aufweist.

14. Mit dem Verfahren nach einem der Ansprüche 1 bis 13 hergestelltes Werkstück, **dadurch gekennzeichnet, dass** es zu den angeformten Oberflächenkonturen im Wesentlichen parallele, durchgängige und nicht unterbrochene Fasern aufweist.
